# EUROPÄISCHE PATENTSCHRIFT

(11) **EP 0 165 276 B1**
(45) Veröffentlichungstag und Bekanntmachung des Hinweises auf die Patenterteilung: **18.01.1989**
(21) Anmeldenummer: 85900090.3
(22) Anmeldetag: 30.11.1984
(51) Int. Cl.: B65D 83/04, B65D 51/28

(54) **DOSIERSPENDER**
DOSER DISPENSER
DISPENSATEUR DOSEUR

(30) Priorität: 08.12.1983 DE 3344412
(43) Veröffentlichungstag der Anmeldung: 27.12.1985
(62) Teilanmeldung aus: 86109968.7
(73) Patentinhaber: Henkel Kommanditgesellschaft auf Aktien, 40191 Düsseldorf (DE)
(72) Erfinder: vom Hofe, Dieter, D-5000 Köln 71 (DE)
(74) Vertreter: Schulte Oestrich, Adalbert
(86) Internationale Anmeldenummer: EP8400377
(87) Internationale Veröffentlichungsnummer: WO8502598

(56) Entgegenhaltungen:
- AT-A- 347 595
- DE-A- 1 586 904
- DE-A- 2 052 051
- DE-A- 2 822 581
- FR-A- 1 423 404
- FR-A- 1 546 080

## Beschreibung

Die Erfindung richtet sich auf einen Dosierspender für Kompaktate, wie Tabletten, Pillen, Kapseln und Granulate, zum Aufsetzen auf übliche Vorratsbehälter wie Flaschen, Tuben oder dergleichen, mit einem verschliessbaren Speicherraum, mit Kompaktatabgabeeinrichtung und einem Kupplungsansatz.

Ein derartiger Dosierspender ist aus der FR-A-1 423 404 bekannt. Dieser Dosierspender weist jedoch den Nachteil auf, dass in ihm Kompaktate nicht geordnet zu bevorraten und einzeln der Kompaktatabgabeeinrichtung zuzuführen sind. Bei Bewegen der bekannten Vorrichtung werden darin enthaltene Kompaktate wahllos gegeneinander bewegt und ist nicht sichergestellt, dass in der Ausgabestellung jeweils nur die gewünschte Anzahl an Kompaktatstücken die Ausgabeöffnung verlässt.

Des weiteren ist aus der DE-A-2 052 051 das Prinzip eines aus zwei relativ gegeneinander bewegbaren Teilen bestehenden Dosierspenders bekannt, wobei bei diesem in einem Teil Produktaufnahmefächer ausgebildet sind und der andere Teil einen Auswurfschacht aufweist. Da der Dosierspender nach der DE-A-2 052 051 aber für rieselfähige, pulvrige bis körnige Feststoffe ausgelegt ist, haftet auch diesem der Nachteil an, dass darin Kompaktate nicht gestapelt bevorratet werden können.

Schliesslich ist in der DE-A-3 143 953 ein Dosierspender für tablettenförmige Produkte beschrieben. Dieser besitzt einen als Nachfülleinheit bzw. Speicher dienenden Vorratsbehälter und ein einen dem Vorratsbehälter zugeordneten Arretierungsadapter sowie ein Schieberlager mit beweglich einzusetzendem Dosierschieber umfassendes Bauelement. Das Gerät besteht demgemäss aus einem Tablettenvorratsbehälter in unterschiedlicher Querschnittsform, einem sogenannten Dosierschieber und einem damit integrierten Basiselement mit Schieberschiene und Arretierungsadapter. Das bekannte Gerät ist zwar universell, auch im Haushaltsbereich einzusetzen, besondere Vorkehrungen für eine bestimmt proportionierte Mehrkomponentendosierung werden jedoch nicht vorgesehen.

Es gibt Mehrkomponentenprodukte, deren Komponenten zum Teil miteinander unverträglich sind oder bei gemeinsamer Lagerzeit an Wirkung verlieren. Ferner lassen sich bestimmte Wirkstoffe solcher Mehrkomponentenprodukte wirtschaftlicher und wirkungsvoller in Tabletten-, Pillen-oder Kapselform herstellen und lagern, während andere Produktbestandteile günstiger und in rieselfähiger oder flüssiger Form bestehen.

Der Erfindung liegt die Aufgabe zugrunde, einen Dosierspender für zwei oder mehr, getrennt voneinander zu lagernde sowie voneinander verschiedene Raumformen und/oder Aggregatzustände aufweisende Komponenten eines Mehrkomponentenprodukts zu schaffen, der eine ausreichende Sicherheit beim Mengedosieren der einzelnen Komponenten, eine geordnete Bevorratung von in dem Dosierspender gestapelten Kompaktaten und eine bequeme Anwendbarkeit, insbesondere im Haushaltsbereich, gewährleistet.

Die Aufgabe wird bei einem Dosierspender der eingangs genannten Art erfindungsgemäss dadurch gelöst, dass der im wesentlichen zylindrisch ausgebildete, von einer Zylinderwand umfasste Speicherraum kupplunsansatzseitig durch eine angeformte, Kompaktataufnahmefächer aufweisende Wandung verschlossen ist und in dem Speicherraum ein mit seiner zylindrischen Wand innen an der Speicherraumwand anliegender sowie relativ zu dem Speicherraum verdrehbarer Kompaktatspeicher mit angeformter Kopfplatte angeordnet ist, wobei die Kopfplatte in den Speicherraum hinreichend zumindest einen Kompaktatvorratsschacht und einen mit einer Durchbrechung in der Kopfplatte versehenen Auswurfschaft aufweist, wobei die Wandungsstirnflächen der Kompaktatvorrats- und Auswurfschächte kurz oberhalb der durch ringförmige Stege begrenzten Kompaktaufnahmefächer enden, derart, dass bei entsprechender Drehstellung eine durchgängige Verbindung zwischen Auswurfschacht und einem Kompaktaufnahmefach und/oder zwischen zumindest einem Vorratsschacht und einem Kompaktataufnahmefach besteht.

Aufgrund der erfindungsgemässen Ausbildung ist es möglich, den Dosierspender als Ersatz für übliche Tuben- oder Flaschenverschlüsse einzusetzen. Des weiteren sind in dem erfindungsgemässen Dosierspender Kompaktate in Stapellage geordnet zu bevorraten, wobei diese Stapellage bis zum Auswurf des oder der gewünschten Kompaktate erhalten bleibt.

In Ausgestaltung sieht die Erfindung weiterhin vor, dass der zumindest eine Vorratsschacht röhrenförmig mit einem gegenüber dem Aussendurchmesser darin bevorrateter Kompaktate geringfügig grösseren Innendurchmesser, der Auswurfschacht röhrenförmig mit einem gegenüber dem Aussendurchmesser auszuwerfender Kompaktate deutlich grösseren Innendurchmesser und die Kompaktaufnahmefächer als flache Zylinder mit einem gegenüber dem Aussendurchmesser aufzunehmender Kompaktate geringfügig grösseren Innendurchmesser sowie einer gegenüber der Dicke aufzunehmender Kompaktate, insbesondere jeweils eines Kompaktates, geringfügig grösseren Höhe ausgebildet sind.

Diese Ausgestaltungsmerkmale gewährleisten einen störungsfreien Auswurf der gewünschten Kompaktatmenge, die Zuführung der jeweils gewünschten Kompaktatmenge zu dem Auswurfschacht und den Erhalt bzw. die Beibehaltung der Stapellage in den Vorratsschächten.

Weitere Ausgestaltungen und Vorteile ergeben sich aus den weiteren Unteransprüchen.

Der erfindungsgemässe Dosierspender kann als getrenntes Dosiergerät oder aber als Dosieraufsatz anstelle des üblichen Verschlusses auf den eine der zu dosierenden Komponenten enthaltenden Vorratsbehälter aufgesetzt werden. Die Verbindung kann, z.B. durch ein Schraubgewinde, einen Schnappverscluss oder dergleichen, in üblicher Weise gebildet werden. Zum Dosieren der im Vorratsbehälter enthaltenen Substanz wird zweckmässig ein Dosierbecher vorgesehen. Dieser kann an den Dosierspender so angeformt werden, dass er beim Aufsetzen auf den Vorratsbehälter in dessen Öffnung eintritt. Alternativ ist es aber auch günstig, ein Dosierbecher als Stülpdekkel, insbesondere Schraubdeckel, des Dosierspenders bzw. dessen Speicher auszubilden. Im letzteren Fall sollen die Dosierscheibe und der Speicher des Dosierspenders eine - z. B. koaxial zu der Zylinderachse verlaufende - Durchgangsöffnung als Auslasskanal für die im Vorratsbehälter enthaltene Komponente besitzen. Durch diesen Kanal hindurch kann das zu dosierende Produkt aus dem Vorratsbehälter in den Dosierbecher gefüllt werden.

Erfindungsgemässe Dosierspender bzw. Dosieraufsätze sind mit relativ wenig Aufwand herzustellen, weil sie aus nur zwei bis drei Einzelteilen bestehen, die nach dem Befüllen mit dem jeweiligen Produkt zusammengesteckt werden und - eventuell unlösbar- miteinander verbunden bleiben. Wenn der Dosierspender als Verschluss eines die eine Komponente enthaltenden Vorratsbehälters ausgebildet wird, entsteht nach dem Kuppeln von Verschluss und Vorratsbehälter eine Mehrkomponentenverpackung.

Anders als bei dem Dosierspender nach der DE-A-3 143 953 fällt die Drehachse der erfindungsgemässen Dosierscheibe mit der Zylinderachse des zugehörigen Kompaktatspeichers zusammen. Die Kompaktataufnahmefächer der Dosierscheibe sollen also auf einer Kreisbahn mit der Zylinderachse als Mittelpunkt verteilt werden. Zum Dosieren besitzt der Speicher eine einer Schwenkstellung der Dosierscheibe zugeordnete und zu dem entsprechenden Kompaktatfach hin offene Kompaktatauswurföffnung, insbesondere als Auswurfschacht. Wenn also ein Kompaktat durch Weiterdrehen der Dosierscheibe an den Boden der Auswurföffnung gelangt, kann das Produkt durch Kippen bzw. auf den Kopfstellen des Dosierspenders dem vorgesehenen Einsatzort zugeführt werden. Bemerkenswert ist, dass hierzu ein Berühren des dosierten Gegenstandes mit der Hand nicht erforderlich ist.

Der äusserlich im wesentlichen zylindrische Speicherraum kann neben dem Auswurfschacht oder dergleichen einen oder mehrere Vorratsschächte zur Aufnahme von Kompaktaten enthalten, derart, dass der Boden des jeweiligen Vorratsschachts in mindestens einer Schwenkstellung der Dosierscheibe mit einer von deren Kompaktataufnahmefächern zur Deckung kommt. Beispielsweise können der Auswurfschacht und drei Vorratsschächte um 90° gegeneinander versetzt auf einer sich mit der Kreisbahn der Kompaktatfächer deckenden Kreisbahn verteilt werden. Ausser durch den zylindrischen Aufbau sowie die Relativdrehbarkeit von Speicher und Dosierscheibe um die Zylinderachse wird der Erfindungsgegenstand vorzugsweise gekennzeichnet durch die Kombination mit einem Dosierbecher für flüssiges bzw. rieselfähiges Produkt.

Der Speicher wird zweckmässig der Form der zu dosierenden Kompaktate entsprechend ausgebildet. Beispielsweise lassen sich zylinderförmige Kompaktate den zugeordneten Kompaktataufnahmefächern der Dosierscheibe besser zuführen, wenn diese Tabletten bereits geordnet in Kompaktatschächten zugeführt werden.

Der Auswurfschacht soll mindestens einen solchen Querschnitt besitzen, dass das jeweilige Kompaktat problemlos, auch verkantet herausfallen kann. Etwa den gleichen Querschnitt wie die Auswurföffnung oder der Auswurfschacht soll das jeweilige Kompaktataufhahmefach in der Dosierscheibe besitzen.

Für das Handhaben des Dosierspenders ist es ferner günstig, wenn der Speicher an seiner von der Dosierscheibe abgewandten Oberkante einen über die angrenzende Oberkante eines an die Dosierscheibe angeformten Zylinders übergreifenden Rand, insbesondere mit Einrastkupplung, aufweist. Auf diese Weise wird ein geschlossenes Behältnis für die im Speicher befindlichen Kompaktate geschaffen, das zum Dosieren in die Überkopfstellung und zurück zu kippen ist.

Das für das Einbringen von Kompaktaten in die Auswurföffnung des Speichers erforderliche Drehen der Dosierscheibe wird vereinfacht, wenn die Relativstellungen von Dosierscheibe und Speicher, in denen ein Kompaktataufnahmefach mit einer Auswurföffnung fluchtet, durch beim Relativdrehen fühlbares und/oder hörbares Einrasten kenntlich gemacht werden. Um das zu erreichen, können in den entsprechenden Winkelabständen Querrillen und Stufen an den aneinander grenzenden Kanten von Speicher und Dosierscheibe vorgesehen werden.

Anhand der schematischen Darstellung von Ausführungsbeispielen werden Einzelheiten der Erfindung erläutert. Es zeigen:
Fig. 1 einen Längsschnitt, teilweise in der Ansicht, eines Dosierspenders;
Fig. 2 einen Schnitt längs der Linie 11-11 von Fig. 1;
Fig. 3 einen vergrössert gezeichneten Schnitt durch den oberen Rand eines Dosierspenders;
Fig. 4 eine vergrössert gezeichnete Seitenansicht von Fig. 3, teilweise geschnitten;
Fig. 5 einen Längsschnitt, teilweise in der Ansicht, eines weiteren Ausführungsbeispiels eines Dosierspenders;

Die insgesamt mit 1 bezeichneten Dosierspender nach Fig. 1 bis 4 bestehen aus einem einen Dosierbecher enthaltenden Unterteil 2 und einem als Kompaktatspeicher ausgebildeten Oberteil 3. Die Längs- bzw. Zylinderachsen A von Unterteil 2 und Kompaktatspeicher 3 sind identisch.

Das Unterteil 2 wird durch eine als Dosierscheibe für Kompaktate ausgebildete Wandung 4 in zwei zylindrische, zu den gegenüberliegenden Enden hin offene Kammern aufgeteilt, und zwar in eine den Dosierbecher bildende Unterkammer 5 und in eine einen Speicherraum 6 bildende Oberkammer. Die Zylinderwand 7 des Speicherraums 6 wird über die Wandung 4 hinaus umlaufend mit Abstand um die Zylinderwand der Unterkammer 5 durch einen zylindrischen Ansatz 8 mit Innengewinde 9 verlögert, der zum Befestigen des Dosierspenders 1 auf dem Hals oder der sonstigen Öffnung eines nicht dargestellten Vorratsbehälters dient. Es kann auch jede andere Art von Kupplung zwischen Dosierspender 1 und Vorratsbehälter vorgesehen werden.

Bei dem im Ausführungsbeispiel vorgesehenen Aufschrauben des Dosierspenders 1 auf einen Vorratsbehälter taucht die nach unten offene zylindrische Unterkammer 5 in die Behälteröffnung ein. Der Behälter wird durch die umlaufende Stirnfläche 10 in der Kehle zwischen zylindrischem Ansatz 8 und Zylinderwand der Unterkammer 5 abgedichtet. Der vom Behälter gelöste Dosierspender 1 nach Fig. 1 wird bei Anwendung als Dosiergefäss der im Produktbehälter enthaltenen Substanz gegenüber der gezeichneten Darstellung auf den Kopf gestellt, so dass die Unterkammer 5 unmittelbar den Dosierbecher bildet. Daher ist es zweckmässig, die Unterkammer 5, insbesondere deren Innenwand, mit einer Dosiermarkierung 11 auszustatten.

An den Boden des zylindrischen Speicherraums 6 des Unterteils 2, d.h. an die Wandung 4, werden vier ringförmige, um 90° gegeneinander versetzte Stege 12 angeformt. Der Innendurchmesser der Stege 12 soll geringfügig grösser als der Aussendurchmesser der einzubringenden Kompaktate sein; auch die Höhe der Stege 12 soll die Dicke der Kompaktate geringfügig übersteigen.

Der Kompaktatspeicher (Oberteil 3) des Dosierspenders 1 besitzt eine zylindrische Wand 13 mit einer Kopfplatte 14 und einen über die Zylinderwand 7 des Unterteils 2 greifenden, umlaufenden Rand 15. An die Kopfplatte 14 und die Zylinderwand 13 werden drei zylindrische Kompaktatvorratsschächte 16 zur Aufnahme von Tabletten oder dergleichen und ein Auswurfschacht 17 angeformt.

Der Innendurchmesser der röhrenförmigen Vorratsschächte 16 wird geringfügig grösser als der Aussendurchmesser der Tabletten vorgegeben. Der Innendurchmesser des Auswurfschachts 17 wird so gross gemacht, dass auch eine verkantet fallende Tablette, ohne zu klemmen, den röhrenförmigen Schacht 17 in der Überkopfstellung passieren kann. Dem Auswurfschacht 17 wird in der Kopfplatte 14 eine dem Innendurchmesser des Auswurfschachts 17 entsprechende Durchbrechung 18 zugeordnet. Die unteren Wandungsstirnflächen 19 der Schächte 16 und 17 enden bei zusammengefügtem Unterteil 2 und Oberteil 3 kurz oberhalb der ringförmigen Stege 12 des Unterteils 2, während die Zylinderwand 13 die ringförmigen Stege 12 überlappt.

Einzelheiten zur Funktionsweise der beschriebenen Vorrichtung werden anhand von Fig. 1 bis 4 erläutert. Nach dem Füllen der Vorratsschächte 16 wird das Unterteil 2 über den Kompaktatspeicher 3 gestülpt bzw. in den Bereich zwischen zylindrischer Wand 13 und umlaufendem Rand 15 gesteckt. Dabei schnappt beispielsweise ein Ring: wulst 20 der Aussenseite der Zylinderwand 7 in eine Ringnut 21 der Innenseite des Randes 15 ein. An der umlaufenden Stirnfläche bzw. Oberkante 22 der Zylinderwand 7 des Unterteils 2 werden, vorteilhaft unter 90° versetzt, der Zahl der Schächte 16 und 17 entsprechend vier dachförmige Nokken 23 vorgesehen, während in der Oberkante 24 bzw. der umlaufenden Kehle oder Stirnfläche des Oberteils 3 zwischen Zylinderwand 13 und Randstreifen 15 vier den Nocken 23 entsprechende dachförmige Nuten 25 in der durch die Zylinderachse und die jeweilige Schachtachse aufgespannte Ebene und um 90° gegeneinander versetzt angeordnet werden. Wenn mehr oder weniger als vier Schächte 16 und 17 vorgesehen werden, ändert sich selbstverständlich der Winkel, um den die Nocken bzw. Nuten 23 und 25 gegeneinahder auf dem Zylinderumfang zu versetzen sind.

Bei Relativdrehung von Unterteil 2 und Kompaktspeicher 3 um die Zylinder- bzw. Längsachse A rasten die Nocken und Nuten 23, 25 spürbar oder hörbar ein. Die dazu erforderliche Relativschiebung in Richtung der Zylinderachse A von Kompaktatspeicher 3 und Unterteil 2 wird durch ein abgestimmtes Spiel 26 zwischen Ringwulst 20 und Ringnut 21 ermöglicht. An den Positionen, an denen das Oberteil 3 und das Unterteil 2 bei Relativdrehung gegeneinander in den Nocken und Nuten 23, 25 einrasten, stehen die Mittellinien der Schächte 16 und 17 des Kompaktatspeichers exakt über den Mitten der durch die ringförmigen Stege 12 gebildeten Kompaktataufnahmefächer bzw. Vertiefungen 27 (vgl. Fig. 1).

Nach dem Aufschrauben des Dosierspenders 1 auf einen Behälter fällt aus jedem Tablettenschacht 16 eine Tablette aufgrund ihres Eigengewichts in das darunterliegende Kompaktatfach 27. Durch Relativdrehen des Kompaktatspeichers 3 zum Unterteil 2 um 90° wird im Ausführungsbeispiel eine Tablette unter den Auswurfschacht 17 geschwenkt und kann durch Überkopfstellen des Dosierspenders 1 ausgekippt werden.

Eine alternative Ausführungsform des Dosierspenders 1 nach Fig. 1 wird in Fig. 5 schematisch dargestellt. Die bezüglich Tablettenaufnahme und -abgabe in der Funktion unveränderte Version besitzt anstelle der Unterkammer 5 einen oben aufzusetzenden Messbecherverschluss 28, der mit einem Gewinde auf einen als zentral angeordnetes Ausgiessrohr ausgebildeten Kanal 29 aufzuschrauben ist. Der Kanal 29 ragt im Ausführungsbeispiel durch die Zwischenwand 4 des Unterteils 2 und durch das ganze Oberteil bzw. den Kompaktatspeicher 3 hindurch bis in den Bereich oberhalb der Vorrats- und Auswurfschächte 16 bzw. 17.

Das Ausführungsbeispiel des Dosierspenders 1 nach Fig. 5 ermöglicht nach Abschrauben des als Dosierkappe dienenden Messbecherverschlusses 28 ein eventuell sogar gleichzeitiges Dosieren sowohl von Flüssigkomponenten als auch von Tablettenkomponenten oder dgl. in die Dosierkappe, ohne dass der Dosierspender abgeschraubt werden müsste.

## Patentansprüche

1. Dosierspender (1) für Kompaktate, wie Tabletten, Pillen, Kapseln und Granulate, zum Aufsetzen auf übliche Vorratsbehälter, wie Flaschen, Tuben oder dergleichen, mit einem verschliessbaren Speicherraum (6) mit Kompaktatabgabeeinrichtung (17, 27) und einem Kupplungsansatz (8, 9), dadurch gekennzeichnet, dass der im wesentlichen zylindrisch ausgebildete, von einer Zylinderwand (7) umfasste Speicherraum (6) kupplungsansatzseitig durch eine angeformte, Kompaktataufnahmefächer (27) aufweisende Wandung (4) verschlossen ist und in dem Speicherraum (6) ein mit seiner zylindrischen Wand (13) innen an der Speicherraumwand (7) anliegender sowie relativ zu dem Speicherraum (6) verdrehbarer Kompaktatspeicher (3) mit angeformter Kopfplatte (14) angeordnet ist, wobei die Kopfplatte (14) in den Speicherraum (6) hineinreichend zumindest einen Kompaktatvorratsschacht (16) und einen mit einer Durchbrechung (18) in der Kopfplatte (14) versehenen Auswurfschacht (17) aufweist, wobei die Wandungsstirnflächen (19) der Kompaktatvorrats-und Auswurfschächte (16, 17) kurz oberhalb der durch ringförmige Stege (12) begrenzten Kompaktataufnahmefächer (27) enden, derart, dass bei entsprechender Drehstellung eine durchgängige Verbindung zwischen Auswurfschacht (17) und einem Kompaktataufnahmefach (27) und/oder zwischen zumindest einem Vorratsschacht (16) und einem Kompaktataufnahmefach (27) besteht.

2. Dosierspender nach Anspruch 1, dadurch gekennzeichnet, dass der zumindest eine Vorratsschacht (16) röhrenförmig mit einem gegenüber dem Aussendurchmesser darin bevorrateter Kompaktate geringfügig grösseren Innendurchmesser, der Auswurfschacht (17) röhrenförmig mit einem gegenüber dem Aussendurchmesser auszuwerfender Kompaktate deutlich grösseren Innendurchmesser und die Kompaktataufnahmefächer (27) als flache Zylinder mit einem gegenüber dem Aussendurchmesser aufzunehmender Kompaktate geringfügig grösseren Innendurchmesser sowie einer gegenüber der Dicke aufzunehmender Kompaktate, insbesondere jeweils eines Kompaktates, geringfügig grösseren Höhe ausgebildet sind.

3. Dosierspender nach Anspruch 1 oder 2, dadurch gekennzeichnet, dass die Kompaktataufnahmefächer (27) der Wandung (4) auf einer Kreisbahn mit der Zylinderachse (A) als Mittelpunkt verteilt und der Auswurfschacht (17) und der zumindest eine Vorratsschacht (16) der Kopfplatte (14) auf einer korrespondierenden Kreisbahn angeordnet sind.

4. Dosierspender nach Anspruch 3, dadurch gekennzeichnet, dass der Auswurfschacht (17) und drei Vorratsschächte (16) um 90° gegeneinander versetzt auf einer durch die Kompaktataufnahmefächer (27) definierten Kreisbahn um die Zylinderachse (A) verteilt sind.

5. Dosierspender nach einem der vorangehenden Ansprüche, dadurch gekennzeichnet, dass der Kompaktatspeicher (3) an seiner von der Wandung (4) abgewandten Oberkante (24) einen über die angrenzende Oberkante (22) der an die Wandung (4) angeformten Zylinderwand (7) übergreifenden Rand (15), insbesondere mit Einrastkupplung (20, 21) aufweist.

6. Dosierspender nach einem der vorangehenden Ansprüche, dadurch gekennzeichnet, dass an der umlaufenden Oberkante (22) der Zylinderwand (7) entsprechend der Anzahl der Schächte (16, 17) dachförmige Nocken (23) und korrespondierend dazu in der umlaufenden Oberkante (24) der Kopfplatte (14) umgekehrt dachförmige Nuten (25) angeordnet sind, die bei Relativdrehen das Erreichen von Relativstellungen von Wandung (4) und Speicher (3) anzeigen, in denen ein Kompaktataufnahmefach (27) mit einem Auswurfschacht (17) oder gegebenenfalls mit einem Vorratsschacht (16) fluchtet.

7. Dosierspender nach einem der vorangehenden Ansprüche, dadurch gekennzeichnet, dass Wandung (4) und Speicher (3) einen koaxial zu der Zylinderachse (A) durchgehenden Kanal (29) als Ausgiessrohr für flüssiges oder rieselfähiges Produkt aus dem Vorratsbehälter besitzen.

8. Dosierspender nach einem der vorangehenden Ansprüche, dadurch gekennzeichnet, dass an der Wandung (4) oder dem Kanal (29) ein Dosierbecher (5, 28) angeformt oder anbringbar ist, der bei Anordnung an der Wandung (4) in die Öffnung des von dem Dosierspender (1) verschlossenen Vorratsbehälters hineinreicht oder der bei Anbringung am Kanal (29) diesen verschliessend und gegebenenfalls den Dosierspender (1) umfassend als Stülpdeckel (28) ausgebildet ist.

## Claims

1. Metering dispenser (1) for compacted articles, such as tablets, pills, capsules and granulates, for placing onto usual stock containers, such as bottles, tubes or the like, with a closable storage space (6), with compacted article delivery equipment (17, 27) and a coupling attachment (8, 9), characterised thereby, that the storage space (6) is constructed to be substantially cylindrical, encompassed by a cylindrical wall (7) and closed at the coupling attachment end by a shaped-on wall (4) displaying compacted article receiving compartments (27) and a compacted article store (3), which rests by its cylindrical wall (13) against the inward side of the storage space wall (7) as well as is rotatable relative to the storage space (6), with shaped-on head plate (14) is arranged in the storage space (6), wherein the head plate (14) reaching into the storage space (6) displays at least one compacted article stock shaft (16) and an ejector shaft (17) provided with a passage (18) in the head plate (14), wherein the wall end faces (19) of the compacted article stock shaft (16) and the ejector shaft (17) end shortly above the compacted article receiving compartments (27), which are bounded by annular webs (12), in such a manner that for a corresponding rotary setting, a continuous connection exists between the ejector shaft (17) and one compacted article receiving compartment (27) and/or between at least one stock shaft (16) and one compacted article receiving compartment (27).

2. Metering dispenser according to claim 1, characterised thereby, that the at least one stock shaft (16) is tubularly constructed with an internal diameter slightly greater than the external diameter of compacted articles kept in stock therein, the ejecter shaft (17) is tubularly constructed with an internal diameter clearly greater than the external diameter of compacted articles to be ejected and the compacted article receiving compartments (27) are constructed as flat cylinders with an internal diameter slightly greater than the external diameter of compacted articles to be received as well as with a height slightly greater than the thickness of compacted articles to be received, in particular a respective one compacted article.

3. Metering dispenser according to claim 1 or 2, characterised thereby, that the compacted article receiving compartments (27) of the wall (4) are arranged distributed over a circular path with the cylinder axis (A) as centre and the ejector shaft (17) and the at least one stock shaft (16) of the head plate (14) are arranged on a corresponding circular path.

4. Metering dispenser according to claim 3, characterised thereby, that the ejector shaft (17) and three stock shafts (16) are distributed, one displaced through 90° relative to the other, around the cylinder axis (A) over a circular path defined by the compacted article receiving compartments (27).

5. Metering dispenser according to one of the preceding claims, characterised thereby, that the compacted article store (3) at its upper edge (24) remote from the wall (4) displays a rim (15), in particular with detent coupling (20, 21), engaging over the adjoining upper edge (22) of the cylinder wall (7) shaped onto the wall (4).

6. Metering dispenser according to one of the preceding claims, characterised thereby, that roof-shaped dogs (23) in correspondence with the number of the shafts (16, 17) are arranged at the encircling upper edge (22) of the cylindrical wall (7) and - in correspondence therewith - converse roof-shaped grooves (25) are arranged in the encircling upper edge (24) of the head plate (14), which on relative rotation indicate the reaching of relative settings of wall (4) and store (3), in which a compacted article receiving compartment (27) is in alignment with an ejector shaft (17) or in a given case with a stock shaft (16).

7. Metering dispenser according to one of the preceding claims, characterised thereby, that wall (4) and store (3) possess a channel (29) passing through co-axially with the cylinder axis (A) as pouring tube for liquid or pourable product from the stock container.

8. Metering dispenser according to one of the preceding claims, characterised thereby, that shaped onto or mountable at the wall (4) or the channel (29), there is a metering beaker (5, 28), which in case of arrangement at the wall (4) reaches into the opening of the stock container closed by the metering dispenser (1) and which in case of mounting at the channel (29) is constructed as turned-over lid (28) closing this channel (29) and in a given case encompassing the storage space (6).

## Revendications

1. Distributeur-doseur (1) pour produits compacts tels que comprimés, pilules, capsules et granulés, à monter sur des récipients de stockage d'usage courant, tels que bouteilles, tubes, ou récipients similaires, pourvous d'une chambre de stockage (6) pouvant être fermée par un dispositif de distribution des produits compacts (17, 27) et un raccord d'accouplement (8, 9), caractérisé par le fait que la chambre de stockage (6), ayant une forme essentiellement cylindrique, entourée d'une paroi cylindrique (7), est fermée du côté raccord d'accouplement au moyen d'un disque doseur (4) présentant des compartiments d'admission (27) de produits compacts et qu'une réserve (3) de ces produits compacts, avec sa paroi cylindrique (13) et une plaque de recouvrement (14) de forme cylindrique, est montée à l'intérieur, tout contre la paroi cylindrique (7) de la chambre de stockage, et qu'elle peut tourner autour de son axe par rapport à cette chambre de stockage (6); que la plaque de recouvrement (14) comporte au moins une alvéole de stockage (16) des produits compacts, pouvant être incorporée dans la chambre de stockage (6), et une alvéole d'évacuation (17) pourvue d'une découpe (18) dans la plaque de recouvrement (14); que les bords extérieurs de la paroi (19) des alvéoles de stockage et d'évacuation (16, 17) se terminent légèrement au-dessus des compartiments d'admission (27) des produits compacts, limités par des bourrelets en forme d'anneau de façon que, en position de rotation, il y ait une liaison totale entre l'alvéole d'évacuation (17) et un compartiment d'admission (27) des produits compacts et/ ou entre au moins une alvéole de stockage (16) et un compartiment d'admission (27) des produits compacts.

2. Distributeur-doseur selon la revendication 1, caractérisé par le fait que chaque alvéole de stockage (16) est en forme de tube dont le diamètre interne est légèrement supérieur au diamètre externe des produits compacts qui y sont stockés, que l'alvéole d'évacuation (17) est également en forme de tube, dont le diamètre interne est nettement supérieur au diamètre externe des produits compacts à évacuer, et que les compartiments d'admission (27) de produits compacts sont des cylindres peu profonds, dont le diamètre interne est légèrement supérieur au diamètre externe des produits compacts à introduire, et dont la profondeur est légèrement supérieure à l'épaisseur de ces produits compacts et, plus précisément, à celle de chaque produit compact.

3. Distributeur-doseur selon l'une ou l'autre des revendications 1 ou 2, caractérisé par le fait que les compartiments d'admission (27) des produits compacts du disque doseur (4) sont repartis sur une circonférence, l'axe (A) de la chambre de stockage cylindrique étant au centre, et que chaque alvéole d'évacuation (17) et chaque alvéole de stockage (16) de la plaque de recouvrement (14) se trouvent sur une circonférence correspondante.

4. Distributeur-doseur selon la revendication 3, caractérisé par le fait que l'alvéole d'évacuation (17) et trois alvéoles de stockage (16), décalées de 90° de l'une à l'autre, sont réparties, autour de l'axe (A) de la chambre cylindrique, sur une circonférence définie par les compartiments d'admission (27) des produits compacts.

5. Distributeur-doseur selon l'une quelconque des revendications 1 à 4, caractérisé par le fait que le bord supérieur (24) de la réserve (3) de produits compacts, situé à l'opposé du disque doseur (4), comporte un rebord (15) qui chevauche le bord supérieur (22) voisin de la paroi cylindrique (7) se trouvant sur le disque doseur (4) et, plus particulièrement, comportant un encliquetage d'accouplement (20, 21).

6. Distributeur-doseur selon l'une quelconque des revendications 1 à 5, caractérisé par le fait que le pourtour du bord supérieur (22) de la paroi cylindrique (7) est pourvu de saillies (23), en forme de toit, dont le nombre est égal à celui des alvéoles (16, 17), et auxquelles correspondent des rainures (25), inversées à la forme des saillies, et situées sur le pourtour supérieur de la plaque de recouvrement (14), de façon que, lors d'une rotation relative, elles indiquent que le disque doseur (4) et la réserve (3), ont atteint leur position relative, dans laquelle un compartiment d'admission (27) des produits compacts s'aligne sur une alvéole d'évacuation (17) ou, le cas échéant, sur une alvéole de stockage (16).

7. Distributeur-doseur selon l'une quelconque des revendications 1 à 6, caractérisé par le fait que le disque doseur (4) et la réserve (3) comportent un passage traversant (29), coaxial par rapport à l'axe (A) de la chambre cylindrique, qui se présente sous forme d'un conduit adapté pour le déversement d'un produit liquide, ou apte à s'écouler, du réservoir de stockage.

8. Distributeur-doseur selon l'une quelconque des revendications 1 à 7, caractérisé par le fait qu'un godet doseur (5, 28) est prévu sur le disque doseur (4) ou de façon que l'on puisse le monter sur le passage (29), de manière que, si ce godet est situé sur le disque doseur (4), pénètre dans l'ouverture du récipient de stockage fermé du distributeur-doseur (1) ou bien, s'il est monté sur le passage (29), il constitue un couvercle cloche qui obture ce distributeur-doseur (1) et, le cas échéant, l'englobe complètement.
